# EUROPÄISCHE PATENTSCHRIFT

(11) **EP 2 945 226 B1**
(45) Veröffentlichungstag und Bekanntmachung des Hinweises auf die Patenterteilung: **30.01.2019**
(21) Anmeldenummer: 15001412.4
(22) Anmeldetag: 11.05.2015
(51) Int. Cl.: H01R 13/622, H01R 13/11, H01R 24/86, H01R 13/645

(54) **STECKVERBINDER UND VERFAHREN DAFÜR**
CONNECTOR AND METHOD ACCORDINGLY
CONNECTEUR ET PROCÉDÉ

(30) Priorität: 12.05.2014 DE 102014006874
(43) Veröffentlichungstag der Anmeldung: 18.11.2015
(73) Patentinhaber: Yamaichi Electronics Deutschland GmbH, 85609 Aschheim-Dornach (DE)
(72) Erfinder: Quiter, Michael, 57482 Wenden (DE); Wessels, Dagmar, 80933 München (DE)
(74) Vertreter: Müller-Boré & Partner Patentanwälte PartG mbB

(56) Entgegenhaltungen:
- EP-A1- 0 696 083
- GB-A- 1 594 183
- US-A- 2 689 337
- US-A- 5 192 219
- US-A- 5 254 022
- US-A- 5 785 560
- US-A- 5 897 405
- US-A1- 2012 180 623

## Beschreibung

Die Erfindung betrifft einen Steckverbinder, ein Stecksystem mit zwei Steckverbindern und ein Verfahren zum Herstellen eines Steckverbinders.

Die Erfindung liegt auf dem Gebiet der Steckverbindertechnik, insbesondere auf dem Gebiet der M12-Steckverbinder. M12-Steckverbinder werden zum Beispiel zur elektrischen Kontaktierung und/oder Verbindung von industriellem Ethernet verwendet. Solche Steckverbinder sind oft mechanischen Beanspruchungen z.B. durch angeschlossene Maschinen ausgesetzt, weswegen entsprechende Steckverbinder für diese mechanischen Belastungen ausgelegt sein sollten.

Dazu können Steckverbinder längliche, weibliche Buchsenkontakte aufweisen, die einen Hohlraum zur Aufnahme von männlichen Buchsenkontakten aufweisen. Innerhalb dieses Hohlraums können männliche Buchsenkontakte über eine vorbestimmte Wegstrecke sicher geführt werden. Dazu sind diese Hohlräume bei der Herstellung des Steckverbinders freizuhalten.

Druckschrift US 5,254,022 A betrifft eine elektrische Steckverbindungsvorrichtung und ein Verfahren zu ihrer Herstellung. Mehrere männliche bzw. weibliche Buchsenkontakte sind nebeneinander angeordnet und bilden die Buchsenkontakte einen planaren männlichen bzw. weiblichen Steckverbinders.

Druckschrift US 5,897,405 betrifft einen elektrischen Steckdosenkontakt. Bei dem Steckdosenkontakt soll verhindert werden, dass ein männlicher Steckkontakt unbeabsichtigt bis hinter einen Federkontakt in den Steckdosenkontakt eingesteckt wird. Hierzu ist eine aus Blech vorgeformte Sperre vorgesehen.

Druckschrift US 5,785,560 betrifft einen Zündkabelverbindungsanschluss, der dazu dient, ein Kabel an einem Verteiler zu befestigen.

Druckschrift EP 0 696 083 betrifft eine starre Plastikkappe für Steckdosenkontakte. Die Plastikkappe weist einen beweglichen Kupplungsring auf, der an einen stationären Kupplungsring eines männlichen Steckerverbinders gekoppelt werden kann. Zur Verbesserung der Drehbarkeit des beweglichen Kupplungsring weist die Plastikkappe zudem eine Gleitscheibe auf.

Druckschrift US 5,192,219 betrifft eine vibrationsbeständige Verriegelungskupplung. Die Verriegelungskupplung weist einen ersten Reifen mit sich axial erstreckenden Radialzähnen auf, einen koaxialen Schließreifen, zwei Sprengringe sowie einen länglichen Holzylinder.

Die Aufgabe der Erfindung liegt darin, einen verbesserten und/oder kostengünstigeren Steckverbinder zu ermöglichen.

Diese Aufgabe wird durch die Gegenstände der unabhängigen Ansprüche gelöst.

Die Erfindung betrifft einen Steckverbinder mit zumindest einem weiblichen Buchsenkontakt, wobei der weibliche Buchsenkontakt ein metallisches Blech aufweist. Dabei ist das Blech an einem Verkabelungsbereich des weiblichen Buchsenkontakts mit einem an den Steckverbinder angeschlossenen Kabel verbunden. Das Blech weist an einem Aufnahmebereich des weiblichen Buchsenkontakts einen Hohlraum zur Aufnahme eines männlichen Buchsenkontaktes auf. Ein Teilstück des Blechs ist als ein Verschluss ausgebildet, der den Hohlraum des Aufnahmebereichs vom Verkabelungsbereich trennt.

Der Steckverbinder kann ein oder mehrere weibliche Buchsenkontakte aufweisen, die im Wesentlichen aus einem elektrisch leitenden Blech ausgebildet sind. Der Verkabelungsbereich des Buchsenkontakts ist an dem dem angeschlossenen Kabel zugewandten Ende des Buchsenkontakts ausgebildet und elektrisch und/oder mechanisch mit einem Draht des Kabels verbunden. Dazu kann das Blech am Verkabelungsbereich einen Eingriff für einen Draht des Kabels aufweisen. Am Aufnahmebereich des Buchsenkontakts ist das Blech so geformt, dass es einen Hohlraum umgibt, um einen männlichen Buchsenkontakt eines anderen Steckverbinders in dem Hohlraum aufzunehmen und gegebenenfalls darin zu führen. Das Blech kann zum Beispiel als Außenwand des Hohlraums geformt sein. Ist ein solcher männlicher Buchsenkontakt in den Hohlraum des weiblichen Buchsenkontakts eingesteckt, besteht ein elektrischer und/oder mechanischer Kontakt zwischen dem männlichen und weiblichen Buchsenkontakt.

Ein Teilstück des Blechs dient als Verschluss des Hohlraums gegenüber dem Verkabelungsbereich und kann insbesondere als Abschluss des Hohlraums ausgebildet sein. Der Verschluss kann ein Eindringen von Vergussmaterial aus Richtung des Verkabelungsbereichs her in den Hohlraum reduzieren und/oder verhindern. Dabei kann der weibliche Buchsenkontakt einstückig aus dem metallischen Blech ausgebildet sein, mitsamt dem Aufnahmebereich, dem Verkabelungsbereich und dem als Begrenzung ausgebildeten Verschluss. Dies stellt eine besonders kostengünstige und einfach herzustellende Ausbildung des Buchsenkontaktes dar, insbesondere im Vergleich zu mehrteilig aufgebauten weiblichen Buchsenkontakten.

Am Verkabelungsbereich können vom Buchsenkontakt weg weisende Fortsätze ausgebildet sein, zum Beispiel aus dem Blech des weiblichen Buchsenkontaktes. Diese Fortsätze dienen der Verankerung des Verkabelungsbereichs in einer Vergussmasse. Der Verschluss verhindert ein Eindringen von Vergussmaterial, das den Aufnahmebereich umschließt, in den Hohlraum des Aufnahmebereichs.

Der Verschluss wird zumindest teilweise durch ein Teilstück des Blechs bereitgestellt, bevorzugt wird der Verschluss vollständig durch das Blech bereitgestellt.

Erfindungsgemäß weist der Steckverbinder einen Schraubring auf, mittels dessen der Steckverbinder an einen männlichen Steckverbinder mit männlichen Buchsenkontakten schraubbar ist, wobei ein Drehen des Schraubrings in Aufdrehrichtung gehemmt ist. Steckverbindungen für M12-Stecker werden oft durch miteinander verschraubbare Gewinde gesichert. Durch Vibrationen und andere Belastungen können sich solche Schraubverbindungen mit der Zeit lösen. Deswegen ist die Schraubverbindung des Steckverbinders in Aufdrehrichtung gehemmt. Die Hemmung kann durch unterschiedliche Mechanismen erfolgen. Die Hemmung kann dabei ein Aufdrehen des Schraubrings lediglich erschweren, ohne das Aufdrehen vollständig zu verhindern. Der Steckverbinder kann weiterhin dazu ausgelegt und vorgesehen sein, zumindest 100mal zusammen und wieder auseinandergesteckt und zusammengesteckt zu werden, ohne an Funktionalität einzubüßen und/oder zu verschleißen. Dazu ist der Schraubring sowie die gesamte Schraubverbindung dazu ausgebildet und vorgesehen, aufgedreht werden zu können, falls eine solche Intention besteht.

Dazu weist der Steckverbinder ebenfalls einen Hemmring auf, der das Drehen des Schraubrings in Aufdrehrichtung hemmt. Die Hemmung wird somit durch den Hemmring als Bauteil bereitgestellt, der im Inneren des Schraubrings angeordnet sein kann.

Dabei kann der Hemmring z.B. als ein Sprengring und/oder Rastring ausgebildet sein.

Gemäß einer Ausführungsform ist der zumindest eine weibliche Buchsenkontakt am Verkabelungsbereich in einem als Isolierkörper ausgebildeten Vergussmaterial befestigt, wobei der Isolierkörper an seiner Oberfläche eine Rasterung aufweist. Der Isolierkörper wird aus dem Vergussmaterial gegossen, nachdem der Verkabelungsbereich mit den Drähten des Kabels verbunden ist. Der Isolierkörper kann über den Verkabelungsbereich gegossen werden. Dabei verhindert der Verschluss ein Eindringen von Vergussmasse in den Hohlraum des Aufnahmebereichs. Der Isolierkörper kann eine im Wesentlichen zylinderförmige Oberfläche aufweisen. An dieser Oberfläche ist die Rasterung zumindest teilweise ausgebildet. Die Rasterung kann mehrere nach außen weisende Zähne und/oder nach innen weisende Eingriffe aufweisen.

Innen und außen beziehen sich auf eine radiale Richtung, wobei die radiale Richtung radial nach außen weg von einer Stromflußrichtung und/oder Einsteckrichtung der Steckverbindung definiert ist.

Der Isolierkörper isoliert den weiblichen Buchsenkontakt elektrisch. Unter anderem kann der Isolierkörper mehrere Buchsenkontakte des Steckverbinders voneinander elektrisch isolieren. Der Isolierkörper kann aus einem weichen Vergussmaterial ausgebildet sein, wobei auch die Rasterung eine gewisse Elastizität aufweist, wenn diese aus demselben Material ausgebildet ist.

Der Hemmring weist eine Rastnase auf, die in die Rasterung des Isolierkörpers eingreift. Der Hemmring kann ein oder mehrere Rastnasen aufweisen. Der Eingriff der Rastnase in die Rasterung hemmt ein Drehen des Schraubrings in Aufdrehrichtung. Beim Aufdrehen des Schraubrings hat das Drehen damit gegen einen Widerstand der Rasterung zu erfolgen.

Dabei weist der Hemmring eine Befestigungsnase auf, die in einen Befestigungseingriff des Schraubrings eingreift. Die Befestigungsnase des Hemmrings und der Befestigungseingriff des Schraubrings sind dabei so ausgebildet, dass beim Drehen des Schraubrings auch eine Drehung des Hemmrings erfolgt.

Schraubring und Hemmring sind drehbar um die Mittelachse des Steckverbinders ausgebildet. Die Mittelachse des Steckverbinders entspricht dabei einer Stromflussrichtung und/oder ist parallel zu einer Einsteckrichtung des Steckverbinders.

Gemäß einer Ausführungsform ist das Blech zumindest teilweise als Zylinderwand eines Hohlzylinders ausgebildet, wobei der Verschluss als ein aus der Zylinderwand ins Innere des Hohlzylinders gebogenes Teilstück des Blechs ausgebildet ist. Der Innenraum des Hohlzylinders bildet dabei zumindest teilweise den Hohlraum des Aufnahmebereichs. Dabei ist der Aufnahmebereich zumindest teilweise im Wesentlichen als Hohlzylinder ausgebildet, der zum Beispiel einen runden, einen elliptischen, einen quadratischen oder einen mehreckigen Durchschnitt aufweisen kann, zum Beispiel mit abgerundeten Ecken. Der Verschluss kann durch ein aus der Zylinderwand ausgestanztes Blechstück bereitgestellt werden, das von außen ins Innere des Hohlzylinders gebogen ist.

Dabei kann der Verschluss aus einem Teilstück des Blechs des Verkabelungsbereichs ausgebildet sein, der ohnehin nicht gegenüber Vergussmaterial abgedichtet sein muss. Somit bleibt der Hohlraum des weiblichen Buchsenkontakts unversehrt umschlossen vom Blech, wobei lediglich ein Blechstück des Verkabelungsbereichs als Verschluss verwendet wird.

Der Buchsenkontakt kann im Wesentlichen als langgezogener Hohlzylinder ausgebildet sein, der im Aufnahmebereich im Wesentlichen vom Blech als Zylinderwand gebildet ist, während im Verkabelungsbereich mehrere Öffnungen ausgebildet sein können. Im Verkabelungsbereich kann der Buchsenkontakt zum Beispiel als im Wesentlichen halboffener Zylinder ausgebildet sein. Im Aufnahmebereich können bereichsweise Öffnungen ausgebildet sein, zum Beispiel leicht abstehende Blechstücke zum Bereitstellen eines Klemmsitzes des Buchsenkontakts. Im Aufnahmebereich ist das Blech jedoch zumindest teilweise als Zylinderwand des Hohlzylinders ausgebildet, das heißt zumindest 50% des Hohlraums sind vom Blech als Zylinderwand begrenzt, bevorzugt zumindest 70%, besonders bevorzugt zumindest 90% des Hohlraums.

In einer Ausführungsform schließt der Verschluss den Hohlbereich des Aufnahmebereichs gegenüber dem Verkabelungsbereich feuchtigkeitsdicht ab. Dabei verhindert der Verschluss insbesondere beim Vergießen eines Teilstücks des Steckverbinders ein Eindringen von Vergussmasse in den Hohlbereich von der Seite des Verkabelungsbereichs her.

Gemäß einer Ausführungsform ist der weibliche Buchsenkontakt einstückig aus dem Blech ausgebildet. Dabei sind sowohl der Aufnahmebereich, der Verkabelungsbereich und der Verschluss aus dem metallischen Blech ausgebildet. Die einstückige Ausbildung des Buchsenkontaktes reduziert die Herstellungskosten des Buchsenkontaktes sowie dessen Herstellungsprozess, was deswegen auch für den gesamten Steckverbinder gilt.

Gemäß einer Ausführungsform ist der Steckverbinder als ein M12-Steckverbinder ausgebildet. M12-Steckverbinder dienen als Verbindungsstecker für industrielles Ethernet. Solche Steckverbinder sind oft hohen mechanischen Belastungen, insbesondere Maschinenvibrationen ausgesetzt. Deswegen können die Bestandteile eines M12-Steckers bevorzugt Vibrationen und ähnlichen industriellen Belastungen widerstehen, ohne dass sich die Steckverbindung löst. Der Steckverbinder erfüllt insbesondere alle genormten Anforderungen an einen M12-Stecker mit unterschiedlichen vielen Polen.

In einer Ausführungsform weist der Steckverbinder ein Schirmgehäuse auf, das zumindest den Verkabelungsbereich des Buchsenkontakts zusammen mit dem an den Steckverbinder angeschlossenen Kabelende radial nach außen abschirmt. Das Schirmgehäuse kann auch einen Teilbereich des daran angeschlossenen Kabels und/oder den Aufnahmebereich zumindest teilweise abschirmen. Dazu ist das Schirmgehäuse so im Steckverbinder positioniert, dass es zwischen dem Verkabelungsbereich und dem daran angeschlossenen Kabelende und einer Außenoberfläche des Steckverbinders angeordnet ist. Das Schirmgehäuse kann zum Beispiel aus einem Metall ausgebildet sein und stellt eine Abschirmung elektromagnetischer Strahlung insbesondere gegenüber anderen Kabelleitungen bereit. Es ist insbesondere für Interferenz-anfällige Ethernetleitungen vorteilhaft. Das Schirmgehäuse kann im Wesentlichen in Form eines aufgeweiteten Hohlzylinders ausgebildet sein, der sowohl Kabel als auch Steckverbinder teilweise umgibt. Das Schirmgehäuse kann dabei zwischen den innen liegenden Leitungen und Buchsenkontakten einerseits und einer Außenwand des Steckverbinders andererseits angeordnet sein. Die Außenwand selbst kann aus einem elektrisch isolierenden Material ausgebildet sein.

Gemäß einer Ausführungsform ist der Steckverbinder modular ausgebildet und/oder aufgebaut. Dabei setzt sich der Steckverbinder aus einzelnen Modulen zusammen. Als Grundmodul kann der Steckverbinder ein oder mehrere weibliche Buchsenkontakte aufweisen, die von einem Isolierkörper umgeben sind und an ihrem Verkabelungsbereich mit den Drähten eines Kabels verbunden sind. Der Isolierkörper kann an seiner Oberfläche eine Rasterung aufweisen. Das oben beschriebene Schirmgehäuse sowie die Hemmung (zum Beispiel mittels eines Hemmrings) können als optionale weitere Bauteile, also als Modulbauteile, in dem Steckverbinder eingebaut sein.

Damit kann der Steckverbinder z.B. für weder mechanisch beanspruchte noch Interferenzen ausgesetzte Anwendungszwecke als vergleichsweise kostengünstiges Grundmodul ohne zusätzliche Modulbauteile wie Abschirmung und/oder Hemmvorrichtung bereitgestellt sein. Ist der Steckverbinder für eine Anwendung vorbestimmt, bei der elektrische Interferenzen auftreten können, so kann der Steckverbinder zusätzlich das Schirmgehäuse aufweisen. Besteht bei der vorbestimmten Anwendung die Gefahr einer mechanischen Belastung, zum Beispiel durch Vibrationen, so kann der Steckverbinder zusätzlich einen Hemmring aufweisen. Durch den modularen Aufbau kann der Steckverbinder auf den Anwendungszweck hin bereitgestellt sein und hergestellt werden, womit eine individuelle Kostenkontrolle des Steckverbinders ermöglicht wird.

Ein Aspekt betrifft ein Stecksystem mit einem ersten Steckverbinder nach dem oben beschriebenen Aspekt und einem zweiten Steckverbinder mit zumindest einem männlichen Buchsenkontakt. Der zweite Steckverbinder kann dabei eines oder alle der voranstehend beschriebenen Merkmale des weiblichen Steckverbinders aufweisen, die sich nicht direkt auf die spezielle Form des weiblichen Buchsenkontakts beziehen. So kann der männliche Steckverbinder mit dem oder den männlichen Buchsenkontakt(en) z.B. einen Schraubring mit Gewinde, einen Isolierkörper, einen Verkabelungsbereich der männlichen Buchsenkontakte, einen Hemmring, eine Rasterung des Isolierkörpers und/oder eine von einem Schirmgehäuse bereitgestellte Abschirmung aufweisen.

Die Erfindung betrifft ebenfalls ein Verfahren zum Herstellen eines Steckverbinders gemäß Anspruch 11.

Das Verfahren kann unter anderem zum Herstellen eines Steckverbinders nach dem oben beschriebenen Aspekt verwendet werden.

Der weibliche Buchsenkontakt ist wie voranstehend beschrieben aus einem metallischen Blech geformt und weist einen Verschluss auf, der von einem Teilstück des Blechs geformt wird.

Die Erfindung wird nachfolgend anhand von in Figuren gezeigten Ausführungsbeispielen näher beschrieben. Einzelne Merkmale der in den Figuren beschriebenen Ausführungsformen können mit anderen Ausführungsformen kombiniert werden. Es zeigen:
- Figur 1A: in einer perspektivischen Darstellung vier unterschiedliche Steckverbinder;
- Figur 1B: eine Querschnittansicht durch die vier in Figur 1A gezeigten Steckverbinder;
- Figur 2A: in einer perspektivischen Darstellung einen weiblichen Buchsenkontakt,
- Figur 2B: eine Querschnittansicht durch den in Figur 2A gezeigten weiblichen Buchsenkontakt;
- Figur 3A: in einer perspektivischen Darstellung einen männlichen Buchsenkontakt;
- Figur 3B: eine Querschnittansicht durch den in Figur 3A gezeigten männlichen Buchsenkontakt;
- Figur 4A: in einer perspektivischen Darstellung einen an ein Kabel angeschlossenen Isolierkörper eines Steckverbinders mit männlichen Buchsenkontakten;
- Figur 4B: in einer perspektivischen Darstellung einen an ein Kabel angeschlossenen Isolierkörper eines Steckverbinders mit weiblichen Buchsenkontakten;
- Figur 5: in einer perspektivischen Darstellung einen Hemmring zum Hemmen einer Aufdrehbewegung einer Schraubverbindung zwischen zwei Steckverbindern;
- Figur 6A: in einer ersten perspektivischen Darstellung einen Schraubring für einen Steckverbinder mit weiblichen Buchsenkontakten;
- Figur 6B: in einer zweiten perspektivische Darstellung den in Figur 6A gezeigten Schraubring;
- Figur 7A: in einer ersten perspektivischen Darstellung einen Schraubring für einen Steckverbinder mit männlichen Buchsenkontakten;
- Figur 7B: in einer zweiten perspektivischen Darstellung den in Figur 7A gezeigten Schraubring und
- Figur 8: eine Abschirmung für einen Steckverbinder.

**Figur 1A** zeigt in einer perspektivischen Darstellung einen ersten Steckverbinder 100, einen zweiten Steckverbinder 200, einen dritten Steckverbinder 100' und einen vierten Steckverbinder 200'. Der erste Steckverbinder 100 weist weibliche Buchsenkontakte auf und ist dazu ausgebildet und vorgesehen, so an den zweiten Steckverbinder 200 gesteckt zu werden, dass die weiblichen Buchsenkontakte des ersten Steckverbinders 100 männliche Buchsenkontakte des zweiten Steckverbinders 200 elektrisch kontaktieren. Ähnlich dazu ist der dritte Steckverbinder 100' dazu ausgebildet und vorgesehen, mit dem vierten Steckverbinder 200' unter Kontaktierung der jeweiligen Buchsenkontakte verbunden zu werden.

**Figur 1B** zeigt einen Querschnitt durch die in Figur 1A gezeigten vier Steckverbinder 100, 200, 100' und 200'.

Die Kontaktierung der jeweiligen Steckverbinder kann durch eine Steckbewegung in eine mit einem Pfeil gekennzeichnete Einsteckrichtung E erfolgen. Dabei ist die Einsteckrichtung E als diejenige Richtung definiert, in die der jeweilige weibliche Steckverbinder bewegt werden muss, um eine Steckverbindung mit dem jeweiligen männlichen Steckverbinder einzugehen. Die Einsteckrichtung E ist parallel zu einer nicht eingezeichneten Mittelachse der Steckverbinder angeordnet. Die Einsteckrichtung E ist im Wesentlichen parallel zur Stromflussrichtung bei Stromfluss von einem Steckverbinder zu einem mit dem Steckverbinder verbundenen komplementären Steckverbinder angeordnet.

Der erste Steckverbinder 100 und der dritte Steckverbinder 100' ist jeweils als ein weiblicher Steckverbinder ausgebildet, das heißt, dass diese beiden Steckverbinder weibliche Buchsenkontakte 110 aufweisen. Der zweite Steckverbinder 200 und der vierte Steckverbinder 200' ist jeweils als männlicher Steckverbinder ausgebildet, was bedeutet, dass die beiden Steckverbinder männliche Buchsenkontakte 210 aufweisen. Die männlichen Buchsenkontakte 210 des zweiten Steckverbinders 200 sind dazu ausgebildet und vorgesehen, so in die weiblichen Buchsenkontakte 110 des ersten Steckverbinders 100 eingeführt und eingesteckt zu werden, dass jeweils ein männlicher Buchsenkontakt 210 in elektrischem Kontakt mit einem zugeordneten weiblichen Buchsenkontakt 110 steht. Der Kontakt kann durch eine mechanische und elektrische Kontaktierung bereitgestellt werden.

Alle vier in den Figuren 1A und 1B gezeigten Steckverbinder sind als modulare Steckverbinder ausgebildet. Dabei ist der erste Steckverbinder 100 als Grundmodul eines weiblichen Steckverbinders ohne zusätzliche Modulbauteile ausgebildet, während der dritte Steckverbinder 100' als weiblicher Steckverbinder mit allen optionalen zusätzlichen Modulbauteilen ausgebildet ist. Analog dazu ist der zweite Steckverbinder 200 als Grundmodul eines modularen männlichen Steckverbinders ohne zusätzliche Modulbauteile ausgebildet, während der vierte Steckverbinder 200' als modularer männlicher Steckverbinder mit allen zusätzlichen Modulbauteilen ausgebildet ist.

Dabei ist der dritte Steckverbinder 100' im Wesentlichen baugleich zum ersten Steckverbinder 100 ausgebildet. Zusätzlich zu den Bauteilen des ersten Steckverbinders 100 weist der dritte Steckverbinder 100' einige zusätzliche Modulbauteile auf, die der erste Steckverbinder 100 nicht aufweist. Diese zusätzlichen, optionalen Modulbauteile umfassen zum Beispiel ein Schirmgehäuse 170 (vgl. dazu auch Figur 8) sowie einen Hemmring 150 (vgl. dazu auch Figur 5). Diese beiden Modulbauteile können einzeln oder beide im Steckverbinder optional vorhanden sein und fehlen beim Grundmodul des Steckverbinders in der Basisausstattung, nämlich dem ersten Steckverbinder 100.

Ähnliches gilt für den männlichen Steckverbinder 200' mit allen Modulbauteilen, der im Vergleich zu dem männlichen Steckverbinder 200 die zusätzlichen Modulbauteile Schirmgehäuse 270 und Hemmring 250 aufweist.

Alle Bauteile, die der erste Steckverbinder 100 in der Basisausstattung des modularen Steckverbinders aufweist, weist auch der dritte Steckverbinder 100' auf. Gleiches gilt für den zweiten Steckverbinder 200 in der Basisausstattung und den vierten Steckverbinder 100' mit allen optionalen Modulbauteilen. Dies bedeutet unter anderem, dass der erste Steckverbinder 100 auch zum Ausbilden und Eingehen einer Steckverbindung mit dem vierten Steckverbinder 200' geeignet ist, genauso wie der dritte Steckverbinder 100' zum Ausbilden und Eingehen einer Steckverbindung mit dem zweiten Steckverbinder 200. Die modulare Ausbildung der gezeigten Steckverbinder ermöglicht es, Steckverbinder mit individuell einstellbaren Produktionskosten und Funktionsweisen herzustellen bzw. zum Verkauf anzubieten.

Der erste Steckverbinder 100 weist in seiner Basisausstattung mehrere weibliche Buchsenkontakte 110, einen Isolierkörper 120, einen O-Ring 140, einen Schraubring 160 sowie eine Außenhülse 180 auf. Die weiblichen Buchsenkontakte 110 sind jeweils mit einem Draht eines Kabels 130 verbunden. Alle diese Bauteile weist auch der dritte Steckverbinder 100' auf. Analog dazu weist der männliche Steckverbinder 200 mehrere männliche Buchsenkontakte 210, einen Isolierkörper 220, einen Schraubring 260 und eine Außenhülse 280 auf. Die männlichen Buchsenkontakte 210 sind jeweils mit Drähten eines Kabels 230 elektrisch verbunden. Diese einzelnen Bauteile der vier Steckverbinder sind in den folgenden Figuren näher beschrieben.

Die in den Figuren 1A und 1B gezeigten vier Steckverbinder sind als fünfpolige M12-Stecker ausgebildet. Solche M12-Stecker werden unter anderem zur Verbindung von industriellen Ethernet-Netzen verwendet. M12-Stecker sind unterschiedlichen mechanischen Belastungen ausgesetzt, wie zum Beispiel Vibrationsbelastungen von angeschlossenen Industriemaschinen. Deswegen erfüllen M12-Steckverbinder bevorzugt gewisse Anforderungen an Zug- und Druckbelastungen. So weisen die Steckverbinder unter anderem die Schraubringe 160 und/oder 260 auf, um eine sichere Schraubverbindung zwischen dem jeweiligen männlichen Steckverbinder und dem jeweiligen weiblichen Steckverbinder bereitzustellen. Mechanisch stabilisiert und/oder unterstützt werden die Steckverbindungen weiterhin durch ein tiefes Eindringen der männlichen Buchsenkontakte 210 in die weiblichen Buchsenkontakte 110.

**Figuren 2A und 2B** zeigen einmal eine perspektivische Darstellung und einmal einen Querschnitt eines weiblichen Buchsenkontaktes 110, wie er mehrfach als Bestandteil in den Steckverbindern 100 und 100' angeordnet ist. Während die in den Figuren 1A und 1B gezeigten vier Steckverbinder als jeweils fünfpolige M12-Stecker mit jeweils fünf Buchsenkontakten 110 bzw. 210 ausgebildet sind, sind die in den Figuren 2A und 2B gezeigten weiblichen Buchsenkontakte (sowie die in den Figuren 3A und 3B gezeigten männlichen Buchsenkontakte) auch zur Verwendung in M12-Steckverbindern mit mehr oder weniger Polen verwendbar.

Der weibliche Buchsenkontakt 110 weist an seiner dem (nicht gezeigten) männlichen Steckverbinder zugewandten Seite eine Aufnahmeöffnung 115 zur Aufnahme eines der männlichen Buchsenkontakte 210 auf. Der weibliche Buchsenkontakt 110 ist dabei im Wesentlichen als ein langgezogener Hohlzylinder ausgebildet, dessen Zylinderachse parallel zur Einsteckrichtung angeordnet ist. Der Teil dieses Hohlzylinders, der dem nicht gezeigten männlichen Steckverbinder und somit einer Stirnfläche 127 des Steckverbinders (vgl. z.B. Figur 4B) zugewandt ist, ist als ein Aufnahmebereich 111 ausgebildet. Der Aufnahmebereich 111 ist dazu ausgebildet und vorgesehen, einen Einsteckbereich 211 eines der männlichen Buchsenkontakte 210 aufzunehmen (vgl. dazu auch Figuren 3A und 3B). Der Aufnahmebereich 111 ist dabei im Wesentlichen als ein Hohlzylinder ausgebildet.

Das Innere des Aufnahmebereichs 111 weist einen Hohlraum zur Aufnahme eines männlichen Buchsenkontaktes 210 auf. Der Hohlraum dient dabei zur teilweisen Aufnahme des männlichen Buchsenkontakts 210, insbesondere zur teilweisen Aufnahme eines Einsteckbereichs 211 des männlichen Buchsenkontakts 210.

Der Aufnahmebereich 111 muss dabei nicht einen hermetisch abgeschlossenen Hohlraum aufweisen. Beispielsweise kann/können in der Zylinderwand ein oder mehrere Einspreizfortsätze 116 angeordnet sein, der/die eine Einspreizverankerung des weiblichen Buchsenkontaktes 110 im Isolierkörper 120 verbessern. Weiterhin können zum Beispiel an der der Aufnahmeöffnung 115 zugewandten Seite des Aufnahmebereichs 110 Einsteckschlitze 117 ausgebildet sein, die ein vorübergehendes Ein- bzw. Ausdehnen des geschlitzten Teils des Aufnahmebereichs in einer radialen Richtung ermöglichen.

Der Aufnahmebereich 111 ist mittels eines Verschlusses 113 von einem Verkabelungsbereich 112 des weiblichen Buchsenkontakts 110 getrennt. Der Verkabelungsbereich 112 weist mehrere Fortsätze 114 auf, die ein sicheres Verankern des Verkabelungsbereichs 112 im Isolierkörper 120 ermöglichen. Der Verkabelungsbereich 112 ist dazu ausgebildet und vorgesehen, mit den Drähten des Kabels 130 in elektrischem und physikalischem Kontakt zu stehen. Der Verkabelungsbereich 112 kann dazu im Wesentlichen halbseitig offen ausgebildet sein, da der Verkabelungsbereich 112 im Gegensatz zum Aufnahmebereich 111 keinen Hohlraum zum Herstellen der Steckverbindung bereitstellen muss.

Der weibliche Buchsenkontakt 110 kann im Wesentlichen einteilig aus einem metallischen Blech hergestellt sein. Dieses metallische Blech ist am Aufnahmebereich 111 zu einem wie oben beschriebenen Hohlzylinder geformt. Dabei kann an einer Seite des Zylindermantels eine Formungsnaht 118 zurückbleiben, wenn das metallische Blech zusammengebogen ist.

Der Verschluss 113 ist aus einem Teilstück des entsprechenden Blechs des Verkabelungsbereichs 112 ausgestanzt. Der Verschluss 113 ist anschließend aus seiner Ursprungsposition am Zylindermantel herausgebogen, so dass er sich im Wesentlichen senkrecht zur Einsteckrichtung E erstreckt und das Innere des Hohlzylinders des Aufnahmebereichs 111 vom Verkabelungsbereich 112 abtrennt. Dabei kann im Verkabelungsbereich eine Stanzlücke 113' zurückbleiben, die der Größe nach dem Verschluss 113 entspricht. Der Verschluss 113 verhindert beim Verankern und/oder Vergießen von Kabeln bzw. Drähten im Verkabelungsbereich 112 ein Eindringen von Vergussmasse in den vom Aufnahmebereich 111 umgebenen Hohlraum. Mit anderen Worten bewirkt der Verschluss 113, dass das Innere des Aufnahmebereichs 111 beim Vergießen vergussmittelfrei bleibt. Der Verschluss 113 weist dabei eine im Wesentlichen scheibenförmige Form auf, die den Dimensionen nach im Wesentlichen dem Querschnitt des weiblichen Buchsenkontakts 110 entspricht.

**Figuren 3A und 3B** zeigen einmal eine perspektivische Ansicht des und einmal einen Querschnitt durch den männlichen Buchsenkontakt 210. Der männliche Buchsenkontakt 210 weist an seiner der Öffnung 227 zugewandten Seite des Steckverbinders 200 ein spitz zulaufendes Einsteckende 215 auf. Der männliche Buchsenkontakt 210 ist im Wesentlichen von einer länglichen Form. Ein in das Einsteckende 215 mündender Einsteckbereich 211 kann zum Beispiel als massives metallisches Bauteil des männlichen Buchsenkontakts 210 ausgebildet sein. Ein Verkabelungsbereich 212 ist an dem dem Einsteckende 215 gegenüber liegenden Ende des männlichen Buchsenkontaktes 210 angeordnet. Ähnlich wie beim weiblichen Buchsenkontakt 110 kann auch der Verkabelungsbereich 212 des männlichen Buchsenkontakts 210 ein oder mehrere Fortsätze 214 zur Verankerung des Verkabelungsbereichs 212 im Isolierkörper 220 aufweisen.

Der weibliche Buchsenkontakt 110 und der männliche Buchsenkontakt 210 sind dazu ausgebildet und vorgesehen, in Einsteckrichtung E ineinander gesteckt zu werden zu einer Steckverbindung mit einem mechanischen und elektrischen Kontakt. Als Bauteil eines Steckverbinders sind die Buchsenkontakte im Inneren eines Isolierkörpers parallel zur Einsteckrichtung E angeordnet.

**Figur 4A** zeigt in einer perspektivischen Darstellung den Isolierkörper 220 des männlichen Steckverbinders 200 und 200'. Der Isolierkörper 220 weist eine im Wesentlichen zylinderförmige Außenfläche auf, wobei die Zylinderachse parallel zur Einsteckrichtung E angeordnet ist. Der Isolierkörper 220 weist an seiner dem nicht gezeigten weiblichen Steckverbinder zugeordneten Ende die Öffnung 227 auf, die zur Aufnahme des in Figur 4B gezeigten Isolierkörpers 120 eines weiblichen Steckverbinders dient. In der Öffnung 227 sind mehrere parallel zur Einsteckrichtung angeordnete männliche Buchsenkontakte 210 so angeordnet, dass jeweils ihr Einsteckende 215 (vgl. Figuren 3A und 3B) dem nicht gezeigten weiblichen Steckverbinder zugewandt ist.

Der Isolierkörper 220 weist innerhalb der Öffnung 227 an einer Seite eine Abflachung 225 mit einer Führungsrinne 226 zur Führung und korrekten Orientierung eines weiblichen Steckerverbinders auf, das als ein entsprechendes komplementäres Gegenstück ausgebildet sein kann. Ein der Öffnung 227 zugewandter Teil des Isolierkörpers 220 ist als Steckbereich 221 ausgebildet, der im Wesentlichen zylindermantelförmig ausgebildet ist. Im Inneren des Steckbereichs 221 sind die männlichen Buchsenkontakte 210 angeordnet. Ein von der Öffnung 227 beabstandeter Teil des Isolierkörpers 210 ist als Anschlußbereich 222 ausgebildet und mechanisch mit Drähten 231 des Kabels 230 verbunden. Im Inneren des Isolierkörpers 220 sind die männlichen Buchsenkontakte 210 an ihrem jeweiligen Verkabelungsbereich 212 mit jeweils einem Kabel 231 des Kabels 230 mechanisch und elektrisch verbunden, siehe auch Figur 1B.

Im Wesentlichen in der Mitte des Isolierkörpers 220 ist an dessen Außenfläche entlang eines ringförmigen Bereiches am Isolierkörper eine Rasterung 224 ausgebildet. Die Rasterung 224 weist Zähne sowie dazwischen angeordnete abgeschrägte Einbuchtungen auf. Die Rasterung 224 dient, wie näher im Zusammenhang mit den Figuren 5 bis 7 beschrieben, einer Hemmung einer Schraubbewegung des Schraubrings 260 und somit zum Sichern der Steckverbindung.

**Figur 4B** zeigt den Isolierkörper 120 eines weiblichen Steckverbinders, wie zum Beispiel eines der Steckverbinder 100 und 100'. Der Isolierkörper 120 ist im Wesentlichen als massiver Zylinder ausgebildet, der in Einsteckrichtung an seinem einen Ende in einer Stirnfläche 127 endet. Die Stirnfläche 127 ist im Wesentlichen senkrecht zur Einsteckrichtung ausgebildet, an dem dem Kabel 130 gegenüber liegenden Ende des Isolierkörpers 120. Die Stirnfläche 127 ist in einer Einsteckposition dem (nicht gezeigten) männlichen Steckverbinder zugewandt.

Der Isolierkörper 120 weist einen Steckbereich 121 auf, der sich von der Stirnfläche 127 in etwa bis zur Mitte des Isolierkörpers 120 entgegen der Einsteckrichtung E erstreckt. Der Steckbereich 121 ist dazu ausgebildet und vorgesehen, in einer Steckverbindung in die Öffnung 227 und in den Steckbereich 221 des Isolierkörpers 220 eines männlichen Steckverbinders eingeführt zu werden (vgl. auch Figur 4A). Der Steckbereich 121 ist im Wesentlichen in Form eines massiven Zylinders ausgebildet, dessen Zylinderachse parallel zur Einsteckrichtung E angeordnet ist. Der Steckbereich 121 weist an einer Stelle seiner Außenfläche eine Abflachung 125 mit einer Schiene 126 auf, die sich als eine Art Nut aus der Abflachung 125 erhebt. Die Abflachung 125 sowie die Schiene 126 sind dazu ausgebildet und vorgesehen, in einer Steckverbindung mit der Abflachung 225 und der Führungsrinne 226 des männlichen Isolierkörpers 220 zusammengeführt zu werden. Die Abflachungen 125, 225 sowie die Schiene 126 und die Führungsrinne 226 dienen dazu, die Ausrichtung der männlichen und weiblichen Steckverbinder zueinander eindeutig festzulegen, um eine sichere Kontaktierung zwischen einander jeweils zugeordneten männlichen und weiblichen Buchsenkontakten zu gewährleisten.

In der Stirnfläche 127 sind mehrere Einstecklöcher 123 ausgebildet. Hinter jedem der Einstecklöcher 123 ist im Inneren des Isolierkörpers 120 ein Hohlraum in Form eines Stabzylinders ausgebildet, innerhalb dessen jeweils ein weiblicher Buchsenkontakt 110 angeordnet ist, siehe auch Figur 1B.

An der der Stirnfläche 127 abgewandten Seite des Isolierkörpers 120 ist ein Anschlussbereich 122 ausgebildet, innerhalb dessen die Buchsenkontakte 110 mit den Drähten 131 des Kabels 130 elektrisch und mechanisch kontaktiert sind. Im Übergangsbereich zwischen Steckbereich 121 und Anschlussbereich 122 ist an der Außenseite des Isolierkörpers 120 eine Rasterung 124 ausgebildet. Die Rasterung 124 weist eine Mehrzahl Zähne und Vertiefungen auf, die zum Beispiel in einer Dreiecksform ausgebildet sein können. Die Rasterung 124 dient zur Hemmung einer Schraubsicherung des Steckverbindung, die näher in den folgenden Figuren beschrieben ist.

Die Rasterung 124, und insbesondere die Zähne der Rasterung 124 stehen radial von der Außenfläche des Isolierkörpers 120 ab und dienen als Anschlag für einen O-Ring 140, der um einen Teil des Steckbereichs 121 des Isolierkörpers 120 gelegt ist. Der O-Ring 140 federt zum Einen die Steckverbindung zwischen zwei Steckverbindern ab, zum Anderen kann der O-Ring 140 eine gewisse Feuchtigkeitsdichte der Steckverbindung gewährleisten.

**Figur 5** zeigt einen Hemmring 150 für einen weiblichen Steckverbinder 100 und/oder 100'. Ein entsprechender Hemmring 250 für einen männlichen Steckverbinder ist nicht eigens in den Figuren dargestellt, kann jedoch bei einem männlichen Steckverbinder Verwendung finden, siehe auch Figur 1B. Der Hemmring 150 ist als offener Ring mit einer Öffnung 153 ausgebildet. Die Ausdehnung des Hemmrings 150 in Einsteckrichtung entspricht in etwa der Breite der Rasterung 124 in Einsteckrichtung E. Der Hemmring 150 ist dazu ausgebildet und vorgesehen, die Rasterung 124 zu umfassen, so dass eine Rastnase 151 Eingriff in die Rasterung 124 erhält. Die Rastnase 151 weist im Wesentlichen senkrecht zur Einsteckrichtung radial nach Innen hin zur Mittelachse des Steckverbinders.

Über eine Befestigungsnase 152 des Hemmrings 150 ist der Hemmring drehfest mit dem Schraubring 160 verbindbar, siehe auch Figur 6A. Dazu weist der Schraubring 160 einen Befestigungseingriff 165 auf, in dem die in Einsteckrichtung vom Hemmring 150 abstehende Befestigungsnase 152 so eingreift, dass beim Verdrehen des Schraubrings 160 automatisch auch der Hemmring 150 mit verdreht wird.

Der Hemmring 150 ist von seinem Durchmesser her so dimensioniert, dass er einerseits die Rasterung 124 von außen umgreift, und weiterhin so dimensioniert, dass er bequem, d.h. mit einem gewissen Spiel, in eine Führungsrinne 163 des Schraubrings 160 passt, vgl. auch Figur 6B. Die Öffnung 153 des Hemmrings 151 gewährleistet dabei ein gewisses Spiel für den Ringradius, um besser diese beiden Dimensionierungsvoraussetzungen zu erfüllen.

Der Hemmring 150 weist weiterhin ein oder mehrere Verdickungen 154 auf, die einen verbesserten Sitz des Hemmrings 150 in der Führungsrinne 163 des Schraubrings 160 gewährleisten. Der Hemmring 150 kann zum Beispiel aus einem Plastik, insbesondere einem Hartplastik hergestellt sein und bestehen.

Der Hemmring 150 ist als Modulbauteil ausgebildet. In einer Einbauposition umgreift der Hemmring den Isolierkörper von außen und ist so positioniert, dass eine Normale durch den Ringmittelpunkt parallel zur Einsteckrichtung E angeordnet ist.

**Figuren 6A und 6B** zeigen den Schraubring 160 aus zwei unterschiedlichen Perspektiven. Der Schraubring 160 weist einen geriffelten Griffbereich 161 zum erleichterten Verschrauben der Steckverbindung auf. Der Schraubring 160 ist im Wesentlichen als Hohlzylinder ausgebildet, der an einem einsteckseitigen Ende eine Stecköffnung 162 aufweist, in die der Schraubring 260 eines männlichen Steckverbinders steckbar ist (vgl. auch Figuren 7A und 7B). Die Stecköffnung 162 ist so dimensioniert, dass zwischen einer Abschlusskante 164 des Schraubrings 160 und der Außenfläche des Steckbereichs 121 des Isolierkörpers 120 (siehe auch Figur 4B) ein zylindermantelförmiger Hohlraum zur Aufnahme des Steckbereichs 221 des Isolierkörpers 220 (vgl. auch Figur 4A) sowie eines Teils des Schraubrings 260 eines männlichen Steckverbinders ausgebildet ist. In einem Teil der Abschlusskante 124 ist der Befestigungseingriff 165 so ausgebildet, dass er beim Verdrehen des Schraubrings 160 die Befestigungsnase 152 des Hemmrings 150 mitnimmt. Die Schraubrichtung der Drehbewegung ist dabei kreisförmig um die Einsteckrichtung herum angeordnet. In den Figuren 6A und 6B ist weiterhin die Anordnung des O-Rings 140 im Inneren des Schraubrings 160 gezeigt.

**Figuren 7A und 7B** zeigen den Schraubring 260 des männlichen Steckverbinders sowie den Sitz eines entsprechenden Hemmrings 250 in einer Führungsrinne 263 des Schraubrings 260. Ähnlich zum Schraubring 160 für weibliche Steckverbinder weist auch der Schraubring 260 für männliche Steckverbinder einen geriffelten Griffbereich 261, eine Stecköffnung 262, eine Führungsrinne 263 für den Hemmring 260, eine Abschlusskante 264 zum Anschlag des Hemmrings 260 sowie einen Befestigungseingriff 265 auf. Dabei entsprechen sich die jeweiligen Funktionen und Dimensionierungen der Bauteile der männlichen und weiblichen Steckverbinder.

Die Schraubringe 160 und 260 sind verdrehbar um den Isolierkörper 120 bzw. 220 gelagert, so dass jeweils die Griffbereiche 161 und 261 an der Außenfläche des Steckverbinders angeordnet sind.

**Figur 8** zeigt ein Schirmgehäuse 170 für einen weiblichen Steckverbinder. Ein entsprechendes Schirmgehäuse 270 für einen männlichen Steckverbinder kann baugleich ausgebildet sein. Das Schirmgehäuse 170 weist einen verbreiterten Schirmbereich 171 und einen verjüngten Schirmbereich 172 auf. Dabei ist der verbreiterte Schirmbereich 171 dazu ausgebildet und vorgesehen, die weiblichen Buchsenkontakte 110 zumindest an ihrem Verkabelungsbereich 112 sowie die Drähte 131 des Kabels 130 von außen elektrisch abzuschirmen. Der verjüngte Schirmbereich 172 umgibt einen Teil des Kabels 130 radial von außen. Das Schirmgehäuse 170 kann aus einem metallischen Material ausgebildet sein und den Steckverbinder 100' vor Interferenzen mit benachbarten Kabelleitungen o. Ä. abschirmen. Der verbreiterte Schirmbereich 171 kann so lang ausgebildet sein, dass er einen Teil des Aufnahmebereichs 111 der weiblichen Buchsenkontakte 110 radial nach außen abschirmt.

Der Hemmring 150 und der Hemmring 250 stellen in Zusammenwirkung mit der Rasterung 124 und 224 sowie dem Schraubring 160 und 260 eine Hemmung der Schraubverbindung zwischen dem weiblichen Steckverbinder 100' und dem männlichen Steckverbinder 200' bereit. Alternativ zu der in den Figuren gezeigten Ausbildung eines Hemmrings mit einer Rasterung kann ein (in den Figuren nicht gezeigter) Hemmring als ein Sprengring ausgebildet sein.

Der Isolierkörper 120 und/oder 220 kann aus einem elastischen Vergussmaterial bestehen, das neben der Rastwirkung auch eine Reibung gegen ein Aufdrehen der Schraubverbindung bereitstellt. Die Hemmung hemmt dabei zumindest ein Verschrauben des jeweiligen Schraubrings in Aufdrehrichtung. In Zudrehrichtung muss die Hemmung nicht unbedingt gegeben sein, kann aber ebenfalls zumindest teilweise ein Zudrehen des jeweiligen Schraubrings hemmen. Durch die Hemmung wird ein Aufdrehen der Schraubsicherung der Steckverbindung, zum Beispiel bei Vibrationsbelastung durch Industriemaschinen o. Ä. gehemmt und/oder verhindert. Die Hemmung ist dabei nicht permanent sondern lösbar ausgebildet und erlaubt ein beabsichtigtes Aufdrehen der Schraubverbindung.

Alternativ zu einer lösbaren Hemmung durch eine Rasterung und/oder mittels eines Sprengrings kann auch eine bereichsweise Verklebung vorgesehen sein, die eine unlösbare Hemmung der Schraubsicherung bereitstellt.

### Bezugszeichenliste

- 100: Steckverbinder
- 100': Steckverbinder
- 110: weiblicher Buchsenkontakt
- 111: Aufnahmebereich
- 112: Verkabelungsbereich
- 113: Verschluss
- 113': Stanzlücke
- 114: Fortsatz
- 115: Aufnahmeöffnung
- 116: Einspreitzfortsatz
- 117: Einsteckschlitz
- 118: Formungsnaht
- 120: Isolierkörper
- 121: Steckbereich
- 122: Anschlussbereich
- 123: Einsteckloch
- 124: Rasterung
- 125: Abflachung
- 126: Schiene
- 127: Stirnfläche
- 130: Kabel
- 131: Draht
- 140: O-Ring
- 150: Hemmring
- 151: Rastnase
- 152: Befestigungsnase
- 153: Öffnung
- 154: Verdickung
- 160: Schraubring
- 161: Griffbereich
- 162: Stecköffnung
- 163: Führungsrinne
- 164: Abschlusskante
- 165: Befestigungseingriff
- 170: Schirmgehäuse
- 171: verbreiterter Schirmbereich
- 172: verjüngter Schirmbereich
- 180: Außenhülse

- 200: Steckverbinder
- 200': Steckverbinder
- 210: männlicher Buchsenkontakt
- 211: Einsteckbereich
- 212: Verkabelungsbereich
- 214: Fortsatz
- 215: Einsteckende
- 220: Isolierkörper
- 221: Steckbereich
- 222: Anschlussbereich
- 224: Rasterung
- 225: Abflachung
- 226: Führungsrinne
- 227: Öffnung
- 230: Kabel
- 231: Draht
- 250: Hemmring
- 251: Rastnase
- 252: Befestigungsnase
- 253: Öffnung
- 254: Verdickung
- 260: Schraubring
- 261: Griffbereich
- 262: Stecköffnung
- 263: Führungsrinne
- 264: Abschlusskante
- 265: Befestigungseingriff
- 270: Schirmgehäuse
- 271: verbreiterter Schirmbereich
- 272: verjüngter Schirmbereich
- 280: Außenhülse

- E: Einsteckrichtung

## Patentansprüche

1. Steckverbinder (100; 100') mit einem Isolierkörper (120) und zumindest einem weiblichen Buchsenkontakt (110), wobei
- der weibliche Buchsenkontakt (110) ein metallisches Blech aufweist,
- das Blech an einem Verkabelungsbereich (112) des weiblichen Buchsenkontakts (110) mit einem an den Steckverbinder angeschlossenen Kabel (130) verbunden ist,
- das Blech an einem Aufnahmebereich (111) des weiblichen Buchsenkontakts (110) einen Hohlraum zur Aufnahme eines männlichen Buchsenkontaktes (210) aufweist und
- ein Teilstück des Blechs als ein Verschluss (113) ausgebildet ist, der den Hohlraum des Aufnahmebereichs (111) vom Verkabelungsbereich (112) trennt, **dadurch gekennzeichnet, dass**
der Steckverbinder einen Schraubring (160) aufweist, mittels dessen der Steckverbinder (100; 100') an einen männlichen Steckverbinder (200; 200') mit schraubbar ist,
wobei ein Drehen des Schraubrings (160) von einem offenen (153) Hemmring (150) des Steckverbinders (100; 100') in Aufdrehrichtung gehemmt ist, und
wobei der Hemmring (150) eine Rastnase (151) aufweist, die in die Rasterung (124) des Isolierkörpers (120) eingreift, und eine Befestigungsnase (152), die in einen Befestigungseingriff (165) des Schraubrings (160) eingreift.

2. Steckverbinder nach Anspruch 1, wobei der Hemmring als ein Sprengring ausgebildet ist.

3. Steckverbinder nach einem der vorangegangenen Ansprüche, wobei der zumindest eine weibliche Buchsenkontakt (110) am Verkabelungsbereich (112) in einem als Isolierkörper (120) ausgebildeten Vergussmaterial befestigt ist, und wobei der Isolierkörper (120) an seiner Oberfläche eine Rasterung (124) aufweist.

4. Steckverbinder nach einem der vorangegangenen Ansprüche, wobei das Blech zumindest teilweise als Zylinderwand eines Hohlzylinders ausgebildet ist, und der Verschluss (113) als ein aus der Zylinderwand ins Innere des Hohlzylinders gebogenes Teilstück des Blechs ausgebildet ist.

5. Steckverbinder nach einem der vorangegangenen Ansprüche, wobei der Verschluss (113) den Hohlbereich des Aufnahmebereichs (111) gegenüber dem Verkabelungsbereich (112) feuchtigkeitsdicht abschließt.

6. Steckverbinder nach einem der vorangegangenen Ansprüche, wobei der weibliche Buchsenkontakt (110) einstückig aus dem Blech ausgebildet ist.

7. Steckverbinder nach einem der vorangegangenen Ansprüche, wobei der Steckverbinder als M12-Steckverbinder (100; 100') ausgebildet ist.

8. Steckverbinder nach einem der vorangegangenen Ansprüche, mit einem Schirmgehäuse (170), das zumindest den Verkabelungsbereich (112) des Buchsenkontakts (110) zusammen mit dem an den Steckverbinder (100; 100') angeschlossenen Kabelende radial nach Außen abschirmt.

9. Steckverbinder nach einem der vorangegangenen Ansprüche, wobei der Steckverbinder (100; 100') modular ausgebildet ist.

10. Stecksystem mit einem ersten Steckverbinder (100; 100') nach einem der vorangegangenen Ansprüche und einem zweiten Steckverbinder (200; 200') mit zumindest einem männlichen Buchsenkontakt (210).

11. Verfahren zum Herstellen eines Steckverbinders (100; 100') mit zumindest einem weiblichen Buchsenkontakt (110), wobei:
- ein metallisches Blech für den weiblichen Buchsenkontakt (110) bereitgestellt wird,
- das Blech an einem Verkabelungsbereich (112) des weiblichen Buchsenkontakts (110) mit einem an den Steckverbinder (100; 100') angeschlossenen Kabel (130) verbunden wird,
- das Blech an einem Aufnahmebereich (111) des weiblichen Buchsenkontakts (110) so ausgeformt wird, dass es einen Hohlraum zur Aufnahme eines männlichen Buchsenkontaktes (210) aufweist,
- ein Teilstück des Blechs als ein Verschluss (113) ausgebildet wird, der den Hohlraum des Aufnahmebereichs (111) vom Verkabelungsbereich (112) trennt, und
- der Steckverbinder einen Schraubring (160) aufweist mittels dessen der Steckverbinder (100; 100') an einen männlichen Steckverbinder (200; 200') schraubbar ist, wobei ein Drehen des Schraubrings (160) in Aufdrehrichtung durch einen Hemmring (15) gehemmt wird, und wobei der Hemmring (150) eine Rastnase (151) aufweist, die in die Rasterung (124) des Isolierkörpers (120) eingreift, und eine Befestigungsnase (152), die in einen Befestigungseingriff (165) des Schraubrings (160) eingreift.

## Claims

1. A connector (100; 100') having an insulator (120) and at least one female contact (110), wherein
- the female contact (110) has a metal plate,
- the plate is connected to a cabling region (112) of the female contact (110) with a cable (130) joined to the connector,
- the plate on a receiving region (111) of the female contact (110) has a hollow space for receiving a male contact (210), and
- a segment of the plate is configured as a closure (113) which separates the hollow space of the receiving region (111) from the cabling region (112),
**characterized in that**
the connector has a screw ring (160), by means of which the connector (100; 100') can be screwed to a male connector (200; 200'),
wherein the screw ring (160) is impeded from turning in the unscrewing direction by an open (153) impeding ring (150) of the connector (100; 100'), and
wherein the impeding ring (150) has a latching nose (151) which engages in the grating (124) of the insulator (120), and a fastening lug (152) which engages in a fastening engagement (165) of the screw ring (160).

2. The connector according to Claim 1, wherein the impeding ring is configured as a snap ring.

3. The connector according to any one of the preceding claims, wherein the at least one female contact (110) is fastened to the cabling region (112) in a sealing material which is configured as an insulator (120), and wherein the insulator (120) has a grating (124) on its surface.

4. The connector according to any one of the preceding claims, wherein the plate is configured at least partially as a cylinder wall of a hollow cylinder, and the closure (113) is configured as a segment of the plate which is bent from the cylinder wall into the interior of the hollow cylinder.

5. The connector according to any one of the preceding claims, wherein the closure (113) seals the hollow region of the receiving region (111) in a moisture-tight manner with respect to the cabling region (112).

6. The connector according to any one of the preceding claims, wherein the female contact (110) is configured integrally from the plate.

7. The connector according to any one of the preceding claims, wherein the connector is configured as a M12 connector (100; 100').

8. The connector according to any one of the preceding claims, having a shielding housing (170) which shields at least the cabling region (112) of the contact (110) together with the cable end joined to the connector (100; 100') radially outwardly.

9. The connector according to any one of the preceding claims, wherein the connector (100; 100') has a modular configuration.

10. A connecting system with a first connector (100; 100') according to any one of the preceding claims and a second connector (200; 200') having at least one male contact (210).

11. A method for manufacturing a connector (100; 100') having at least one female contact (110), wherein:
- a metal plate is provided for the female contact (110),
- the plate is connected to a cabling region (112) of the female contact (110) with a cable (130) joined to the connector (100; 100'),
- the plate on a receiving region (111) of the female contact (110) is shaped such that it has a hollow space for receiving a male contact (210),
- a segment of the plate is configured as a closure (113) which separates the hollow space of the receiving region (111) from the cabling region (112), and
- the connector has a screw ring (160), by means of which the connector (100; 100') can be screwed to a male connector (200; 200'), wherein the screw ring (160) is impeded from turning in the unscrewing direction by an impeding ring (15), and wherein the impeding ring (150) has a latching nose (151) which engages in the grating (124) of the insulator (120), and a fastening lug (152) which engages in a fastening engagement (165) of the screw ring (160).

## Revendications

1. Connecteur (100 ; 100') doté d'un corps isolant (120) et d'au moins un contact à douille femelle (110), dans lequel
- le contact à douille femelle (110) présente une tôle métallique,
- la tôle est reliée à une zone de câblage (112) du contact à douille femelle (110) par un câble (130) raccordé au connecteur,
- la tôle présente une cavité servant à loger un contact à douille mâle (210) au niveau d'une zone de réception (111) du contact à douille femelle (110) et
- un segment de la tôle est conçu comme un obturateur (113), qui sépare la cavité de la zone de réception (111) de la zone de câblage (112),
**caractérisé en ce que**
le connecteur présente une bague filetée (160), au moyen de laquelle le connecteur (100 ; 100') peut être vissé à un connecteur mâle (200 ; 200'), dans lequel une rotation de la bague filetée (160) est entravée dans le sens du desserrage par un anneau de blocage (150) ouvert (153) du connecteur (100 ; 100'), et
dans lequel l'anneau de blocage (150) présente un ergot d'encliquetage (151), qui s'engage dans le crantage (124) du corps isolant (120), et un ergot de fixation (152), qui s'engage dans un engrènement de fixation (165) de la bague filetée (160).

2. Connecteur selon la revendication 1, dans lequel l'anneau de blocage est conçu comme un jonc d'arrêt.

3. Connecteur selon l'une des revendications précédentes, dans lequel ledit contact à douille femelle (110) au moins est fixé à la zone de câblage (112) dans un matériau d'enrobage conçu comme un corps isolant (120), et dans lequel le corps isolant (120) présente un crantage (124) à sa surface.

4. Connecteur selon l'une des revendications précédentes, dans lequel la tôle est conçue au moins en partie comme la paroi intérieure d'un cylindre creux, et l'obturateur (113) est constitué d'un segment de la tôle incurvé à partir de la paroi du cylindre jusqu'à l'intérieur du cylindre creux.

5. Connecteur selon l'une des revendications précédentes, dans lequel l'obturateur (113) ferme l'espace creux de la zone de réception (111) vis-à-vis de la zone de câblage (112) d'une manière étanche à l'humidité.

6. Connecteur selon l'une des revendications précédentes, dans lequel le contact à douille femelle (110) est réalisé d'un seul tenant à partir de la tôle.

7. Connecteur selon l'une des revendications précédentes, dans lequel le connecteur est conçu sous la forme d'un connecteur M12 (100 ; 100').

8. Connecteur selon l'une des revendications précédentes, doté d'un boîtier de blindage (170), qui protège radialement vers l'extérieur au moins la zone de câblage (112) du contact à douille (110) conjointement avec l'extrémité du câble raccordé au connecteur (100 ; 100').

9. Connecteur selon l'une des revendications précédentes, dans lequel le connecteur (100 ; 100') est conçu sous une forme modulaire.

10. Système de connexion doté d'un premier connecteur (100 ; 100') selon l'une des revendications précédentes et d'un second connecteur (200 ; 200') présentant au moins un contact à douille mâle (210).

11. Procédé pour fabriquer un connecteur (100 ; 100') doté d'au moins un contact à douille femelle (110), dans lequel
- une tôle métallique est prévue pour le contact à douille femelle (110),
- la tôle est reliée à une zone de câblage (112) du contact à douille femelle (110) par un câble (130) raccordé au connecteur (100 ; 100'),
- la tôle est façonnée au niveau d'une zone de réception (111) du contact à douille femelle (110) de manière à ce qu'elle présente une cavité servant à loger un contact à douille mâle (210),
- un segment de la tôle est conçu comme un obturateur (113), qui sépare la cavité de la zone de réception (111) de la zone de câblage (112), et
- le connecteur présente une bague filetée (160), au moyen de laquelle le connecteur (100 ; 100') peut être vissé à un connecteur mâle (200 ; 200'), dans lequel une rotation de la bague filetée (160) est entravée dans le sens du desserrage par un anneau de blocage (15), et dans lequel l'anneau de blocage (150) présente un ergot d'encliquetage (151), qui s'engage dans le crantage (124) du corps isolant (120), et un ergot de fixation (152), qui s'engage dans un engrènement de fixation (165) de la bague filetée (160).
